# FASCICULE DE BREVET EUROPEEN

(11) **EP 2 834 163 B1**
(45) Date de publication et mention de la délivrance du brevet: **23.11.2016**
(21) Numéro de dépôt: 13719987.3
(22) Date de dépôt: 05.04.2013
(51) Int. Cl.: B65D 55/06

(54) **CAPSULE NON METALLIQUE DE MUSELET POUR BOUTEILLE DE BOISSON EFFERVESCENTE, ET SYSTEME DE BOUCHAGE ASSOCIE**
VERSCHLUSSKAPPE AUS EINEM NICHTMETALLISCHEN DRAHT FÜR EINE SPRUDELGETRÄNKFLASCHE UND ZUGEHÖRIGES VERSCHLUSSSYSTEM
NON-METALLIC WIRE-CAP CAPSULE FOR AN EFFERVESCENT BEVERAGE BOTTLE, AND ASSOCIATED CLOSURE SYSTEM

(30) Priorité: 05.04.2012 FR 1253150
(43) Date de publication de la demande: 11.02.2015
(73) Titulaire: Comptoir Commercial Champenois, 51100 Reims (FR)
(72) Inventeur: JOLLY, Pierre Eric, F-10110 Landreville (FR)
(74) Mandataire: Gevers & Orès
(86) Numéro de dépôt international: PCT/FR2013/050748
(87) Numéro de publication internationale: WO 2013/150249

(56) Documents cités:
- EP-A1- 1 479 617
- WO-A2-2009/007583
- FR-A- 892 325
- FR-A- 1 525 663
- FR-A1- 2 956 385

## Description

### DOMAINE TECHNIQUE DE L'INVENTION

La présente invention a pour objet une capsule non métallique pour des muselets de bouteilles de Champagne et autres boissons effervescentes. La présente invention se rapporte également aux systèmes de bouchage de bouteille, et aux bouteilles associées.

Dans ce domaine technique, il est connu de boucher les bouteilles renfermant un liquide effervescent par un bouchon de préférence en liège, et de retenir le bouchon par un muselet généralement constitué de fils de fer métalliques attachés comme une bride, prise sur le goulot de la bouteille. De cette manière, on garantit l'étanchéité de la bouteille malgré la poussée exercée par la pression du gaz à l'intérieur de la bouteille.

Pour éviter que le muselet ne s'enfonce trop dans le bouchon et pour des raisons esthétiques, il est connu d'intercaler une capsule de muselet entre la cage du muselet (fil) et le bouchon.

Ainsi, la cage de muselet est associée à une capsule qui constitue l'interface avec le bouchon en étant intercalée entre celui-ci et l'anneau du muselet. Une telle capsule a pour fonction technique de répartir les forces de pression et d'éviter l'incrustation du fil métallique dans le bouchon par exemple en liège. D'un point de vue esthétique, une telle capsule permet de donner une forme bombée au système de bouchage.

### ETAT DE LA TECHNIQUE ANTERIEURE

Les enseignements de l'état de la technique actuel proposent des capsules de muselet et des systèmes de bouchage de bouteilles.

Ainsi, on connaît du document FR 2 947 250 une plaque de muselet préférentiellement réalisée en matière métallique par exemple à partir d'une feuille de métal galvanisé préformée par emboutissage et assemblée au muselet par pincement de branches dans quatre gorges lisses. Alternativement, la plaque de muselet peut être réalisée en matière synthétique par exemple par moulage ou thermoformage. Cette plaque comprend des rainures en arc de cercle sur la calotte et des rainures sur le bord pour loger des torsades d'un muselet à quatre pattes.

Cependant, cette plaque de muselet comprend quatre rainures, et fait partie d'un système de bouchage comprenant un muselet à quatre pattes, ce qui implique une grande longueur de fil métallique utilisée avec des torsades desdits fils à plusieurs endroits.

On connaît également de la demande internationale WO 2009/007583, une capsule constituée par une plaque métallique qui comporte trois gorges se rejoignant au centre de ladite plaque et formant un « Y ». La plaque coopère avec une cage qui comporte trois pattes qui se rejoignent au sommet de ladite cage en « Y ». Les muselets divulgués dans ce document ont permis un gain de l'ordre de 35% à 46 % de fil métallique. La cage de muselet décrite dans ce document est également tenue par un simple pincement dans des gorges lisses.

Cependant, la capsule divulguée dans ce document est métallique ceci implique des difficultés dans la réalisation des gorges, et le contrôle de leur profondeur. En plus d'être difficiles à modeler, les capsules métalliques sont très difficilement recyclables. En outre, des températures de chauffage de l'ordre de 1400°C sont nécessaires pour la fabrication des capsules métalliques. Ceci représente un coût énergétique non négligeable. En outre, la fabrication de capsules métalliques implique des problèmes du type quadrature du cercle, en se sens que les capsules sphériques sont découpées dans des pièces carrées ce qui occasionne des chutes (rejets, pertes de matériel) de l'ordre de 18,5% en poids.

### EXPOSE DE L'INVENTION

L'invention vise à remédier aux inconvénients exposés ci-dessus, et notamment à proposer un système amélioré par rapport à de l'état de la technique. En outre, l'invention vise à proposer de nouvelles capsules de muselet présentant un intérêt esthétique en placomusophilie.

Pour ce faire est proposée une capsule de muselet destinée à être intercalée entre un muselet et un bouchon destiné à obturer un col d'une bouteille renfermant un liquide effervescent, ladite capsule comprenant trois rainures prévues sur une première face pour loger chacune une portion d'une patte de muselet, lesdites rainures se rejoignent au centre de la capsule en formant un Y.

Selon l'invention, la capsule est rigide, non métallique; elle est obtenue par moulage et/ou recyclable; elle est pourvue sur sa face interne d'une proéminence renforçant sa rigidité et répartissant les forces de pression du bouchon sur le muselet à travers la capsule.

Selon un mode de réalisation préféré, la première face de la capsule munie du muselet, est extérieurement essentiellement lisse, le fil constitutif du muselet étant totalement logé dans les rainures. Ainsi, la première face de la capsule présente une courbure essentiellement lisse, suivant un rayon de courbure uniforme, ce qui lui confère un aspect esthétique remarquable.

De préférence, la capsule est réalisée dans un matériau thermoformable, de préférence du polypropylène homopolymère. Ce type de matériau permet de réaliser une capsule qui présente un marquage par film plastique amalgamé.

Selon une variante préférée, la capsule est réalisée dans un matériau thermodurcissable, de préférence en fibres de carbone.

La capsule selon l'invention peut être réalisée par toute technique adaptable à l'invention et au moyen de tout autre matériau. Ainsi, selon un aspect intéressant, la capsule peut être réalisée en verre, de préférence le cristal, en fibres végétales, en céramique, en porcelaine ou en bois tourné.

Selon une variante préférée, l'une au moins des rainures comprend des ergots de stabilisation longitudinale des portions de pattes.

Selon un aspect intéressant de l'invention, la capsule coopère avec un muselet comprenant au moins une portion de patte doublée, de préférence tortillée, et les ergots de ladite capsule sont prévus dans la rainure logeant ladite portion de patte doublée tortillée. On entend par portion de patte doublée, une zone constituée de fils associés par un moyen de connexion de préférence sélectionné parmi une torsade de fil, et une soudure.

Avantageusement, la capsule comprend en outre au moins une inscription gravée ou moulée sur ladite première face. Dans le cas d'une inscription gravée ou moulée, la première face est lisse en dehors des inscriptions.

Selon une variante avantageuse, la capsule comprend en outre au moins un picot de stabilisation sur la deuxième face de la capsule en contact avec le bouchon.

L'invention porte également sur un système de bouchage pour bouteille renfermant un liquide effervescent, comprenant :
- un bouchon de préférence en liège,
- une capsule de muselet telle que décrite précédemment, et
- un muselet en « Y » coopérant avec ladite capsule et le bouchon afin de fermer hermétiquement ladite bouteille.

Un autre objet de l'invention consiste en une bouteille renfermant un liquide effervescent comprenant un système de bouchage tel que décrit précédemment.

### BREVE DESCRIPTION DES FIGURES

D'autres caractéristiques, détails et avantages de l'invention ressortiront à la lecture de la description qui suit, en référence aux figures annexées, qui illustrent :
- la figure 1, une vue de dessus d'une capsule de muselet selon une variante préférée de l'invention, au niveau d'une première face dite face supérieure ;
- la figure 2A, une vue en coupe selon AA de la capsule de la figure 1 ;
- la figure 2B, une vue de dessous de la capsule de la figure 1 ;
- la figure 2C, une vue de dessous de la capsule selon une autre variante de l'invention ;
- la figure 3, une vue de dessus d'un muselet susceptible de coopérer avec la capsule des figures 1 à 2C.

Pour plus de clarté, les éléments identiques ou similaires sont repérés par des signes de référence identiques sur l'ensemble des figures.

### DESCRIPTION DETAILLEE DES MODES DE REALISATION

En se référant à la figure 1, la capsule 1 selon une première variante préférée de l'invention est proche de celle de la demande WO 2009/007583 mais elle est réalisée dans un matériau thermoplastique. Elle présente en outre des renforts et des moyens de stabilisation. De préférence, cette capsule est réalisée en polypropylène homopolymère.

La capsule 1 présente une première face (ou face supérieure) convexe coopérant directement avec un muselet 2, et une face interne (ou face inférieure) concave en contact avec un bouchon par exemple en liège (non représenté).

Ainsi, la capsule 1 présente trois rainures 10,11,12 ouvertes sur sa face externe (ou face supérieure) recevant chacune une partie des pattes d'un muselet 2. L'une des rainures 10 est un peu plus large que les deux autres et reçoit une patte du muselet 2 doublée, de préférence tortillée. La face externe (ou face supérieure) de la capsule est totalement lisse à l'exception d'inscriptions 14 gravées ou moulées. Les inscriptions gravées ou moulées ne sont nullement obligatoires au sens de l'invention. Lorsqu'elles sont présentes, on parle alors de face externe marquée.

La capsule 1 peut être réalisée par moulage (de type injection plastique) en lieu et place d'un emboutissage de feuilles de métal. Ceci permet de réaliser des inscriptions 14, et/ou des ergots 13 maintenant la patte logée dans l'une des rainures 10. En variante, les inscriptions peuvent être réalisées en gravant la surface extérieure du plastique. Ces inscriptions permettent de faire figurer par exemple une publicité, une marque, des coordonnées, une norme, etc. Ainsi, cette caractéristique présente un avantage pratique et/ou esthétique, visible par le consommateur qui ouvre la bouteille. Par ailleurs, de par son aspect esthétique, certains consommateurs peuvent collectionner de telles capsules (placomusophiles).

En variante un marquage par film plastique amalgamé peut être utilisé. Ainsi un film plastique marqué est intégré à la capsule et fusionne avec celle-ci au moment de l'injection plastique. De manière surprenante, la demanderesse a découvert que ce type de procédé habituellement utilisé dans la réalisation de boîtes de glace, est adaptable à la réalisation de capsules de muselet avec des effets esthétiques inattendus. De plus il présente un grand intérêt en placomusophilie.

En outre il est possible de choisir la profondeur des rainures de telle sorte que les parties de pattes puissent être logées intégralement dans les rainures. Les ergots 13 sont préférentiellement prévus dans l'une des rainures 10, mais ils peuvent également être présents dans deux voire trois rainures 11,12.

En se référant aux figures 2A et 2B, la capsule selon la première variante préférée comprend au moins une proéminence 15 sur sa face interne qui permet de renforcer sa rigidité. La proéminence 15 permet également de répartir les forces de pression du bouchon sur le muselet, à travers la capsule 1. La proéminence 15 est ici constituée d'un relief positif en forme d'anneau. Différents types de reliefs de formes diverses peuvent également être envisagées sans sortir du cadre de l'invention. Par exemple on peut prévoir un ou plusieurs éléments de sphère en tant que proéminence.

En outre la face interne de la capsule 1 peut être munie de picots 16 de stabilisation qui s'enfoncent dans le bouchon de liège.

En se référant à la figure 2C, la capsule selon une autre variante préférée comprend une proéminence 15 constituée d'un relief positif de forme triangulaire. En dehors de la forme de la proéminence 15, les autres caractéristiques sont les mêmes que celles de la variante illustrée dans les figures 1 à 2B.

En se référant à la figure 3, le muselet 2 coopérant avec la capsule 1 est un muselet selon le document WO 2009/007583. Comme on peut le voir sur la figure 3, le muselet 2 comprend, une cage 2' et une ceinture 3 réalisées en fils métalliques. La cage 2' est destinée à être associée à la capsule des figures 1 et 2 et elle comporte trois pattes 20, 21 et 22 qui se rejoignent à son sommet pour réaliser une forme en Y. La ceinture 3 peut être plus courte que celle des muselets connus ; elle entoure le col de la bouteille et vient prendre appui sous le goulot du col.

Pour l'assemblage des trois pattes 20, 21 et 22 on crée un moyen de connexion entre les fils constitué par exemple de deux fils tortillés 23 pour former un muselet à trois pattes. un assemblage par soudure peut être envisagé sans sortir du cadre de l'invention.

Les zones du fil tortillé 23 sont destinées à coopérer avec les ergots 13 de la capsule 1 afin de stabiliser longitudinalement et bloquer ou clipser une patte 20 dans l'une des rainures, préférentiellement dans la rainure 10 la plus large.

Concernant les matériaux utilisés pour la réalisation de la capsule, le polypropylène homopolymère est préféré en raison de ses caractéristiques physicochimiques, et en particulier sa basse température de fusion (environ 200°C). Ainsi, il est facile de faire fondre les capsules par exemple pour les recycler. Ceci permet une économie d'énergie pouvant aller jusqu'à d'environ 86%. En outre, suite à des tests, le polypropylène homopolymère présente une rigidité suffisante pour la capsule tout en permettant peu de contraintes du point de vue du recyclage. Ainsi les capsules peuvent être aisément broyées et réinjectées dans un circuit de recyclage.

La capsule selon la première variante est réalisée en injection plastique. Le moule pour la réalisation de la capsule est de préférence modulaire et la partie correspondant à la face supérieure est personnalisable en fonction du choix du client. La personnalisation de la capsule se fait par des couleurs de capsule et/ou des inscriptions moulées ou gravées et/ou des marquages du type film plastique amalgamé ou toute autre décor imprimé.

Les capsules comprenant au moins une proéminence 15 sur leur face interne ont montré une plus grande facilité d'injection modulaire, du point de vue de la stabilité des pièces. Ces proéminences permettent également une éjection plus facile des capsules lors de leur fabrication.

Selon une deuxième variante, la capsule selon l'invention est réalisée dans un matériau thermodurcissable, de préférence en fibres de carbone. La capsule selon cette variante peut par exemple être moulée et est plus facile à façonner qu'une capsule métallique. Ainsi, les capsules sont moulées, compressées, chauffées, puis polies à la main.

L'aspect esthétique des capsules en fibres de carbone revêt également un intérêt pour les collectionneurs.

En outre les capsules en carbone présentent une faible épaisseur, ce qui entraîne moins de contraintes sur le bouchon.

Selon une troisième variante, la capsule selon l'invention est réalisée en fibres végétales. Cette troisième variante revêt un intérêt sur le plan écologique et du développement durable. L'homme de l'art pourra adapter les technologies connues à la fabrication de cette troisième variante.

De nombreuses combinaisons de matériaux peuvent être envisagées sans sortir du cadre de l'invention ; l'homme de métier choisira l'une ou l'autre en fonction des contraintes économiques, ergonomiques, dimensionnelles ou autres qu'il devra respecter.

## Revendications

1. Capsule de muselet destinée à être intercalée entre un muselet (2) et un bouchon destiné à obturer un col d'une bouteille renfermant un liquide effervescent, ladite capsule comprenant trois rainures (10,11,12) prévues sur sa face externe pour loger chacune une portion d'une patte de muselet (20,21,22), lesdites rainures se rejoignant au centre de la capsule en formant un Y, **caractérisée en ce que** la capsule (1) est rigide, non métallique, qu'elle est obtenue par moulage et/ou recyclable et qu'elle est pourvue sur sa face interne d'une proéminence (15) renforçant sa rigidité et répartissant les forces de pression du bouchon sur le muselet à travers la capsule.

2. Capsule de muselet selon la revendication 1, **caractérisé en ce que** sa face interne est pourvue d'au moins un picot de stabilisation (16) en contact avec ledit bouchon.

3. Capsule de muselet selon l'une des revendications 1 ou 2, **caractérisée en ce que** l'une au moins des rainures (10,11,12) comprend des ergots (13) de stabilisation longitudinale des portions de pattes (20,21,22) dudit muselet.

4. Capsule de muselet selon la revendication 3, coopérant avec un muselet comprenant au moins une portion de patte tortillée (20), **caractérisée en ce que** les ergots (13) sont prévus au moins dans la rainure (10) qui loge ladite portion de patte tortillée (20).

5. Capsule de muselet selon l'une des revendications 1 à 4, **caractérisée en ce que** la face externe de la capsule (1) munie du muselet (2) est extérieurement essentiellement lisse, le fil constitutif du muselet étant totalement logé dans les rainures (10,11,12).

6. Capsule de muselet selon l'une des revendications 1 à 5, **caractérisée en ce qu'**elle est réalisée en polypropylène homopolymère.

7. Capsule de muselet selon la revendication 6, **caractérisée en ce qu'**elle présente un marquage par film plastique amalgamé.

8. Capsule de muselet selon l'une des revendications 1 à 5, **caractérisée en ce qu'**elle est réalisée en fibres de carbone.

9. Capsule de muselet selon l'une des revendications 1 à 5, **caractérisée en ce qu'**elle est réalisée en verre, de préférence le cristal, en fibres végétales, en céramique, en porcelaine ou en bois tourné.

10. Capsule de muselet selon l'une des revendications 1 à 9, **caractérisée en ce qu'**elle comprend en outre au moins une inscription (14) gravée ou moulée sur ladite face externe.

11. Système de bouchage pour bouteille renfermant un liquide effervescent, comprenant :
- un bouchon de préférence en liège,
- une capsule de muselet (1) selon l'une des revendications 1 à 10, et
- un muselet en « Y » (2) coopérant avec ladite capsule (1) et le bouchon afin de fermer hermétiquement ladite bouteille.

## Patentansprüche

1. Drahtkörbchenkapsel, die dazu bestimmt ist, zwischen ein Drahtkörbchen (2) und einen Stöpsel eingefügt zu werden, der dazu bestimmt ist, einen Hals einer Flasche, die sprudelnde Flüssigkeit einschließt, zu verstopfen, wobei die Kapsel drei Rillen (10, 11, 12) umfasst, die auf ihrer Außenseite vorgesehen sind, um jeweils einen Abschnitt einer Drahtkörbchenpratze (20, 21, 22) aufzunehmen, wobei sich die Rillen in der Mitte der Kapsel vereinen, indem sie ein Y bilden, **dadurch gekennzeichnet, dass** die Kapsel (1) starr, nicht metallisch ist, dass sie durch Formen erhalten wird und/oder recyclingfähig ist, und dass sie auf ihrer Innenseite mit einem Vorsprung (15) versehen ist, der ihre Steifigkeit verstärkt und die Druckkräfte des Stöpsels auf dem Drahtkörbchen durch die Kapsel hindurch verteilt.

2. Drahtkörbchenkapsel nach Anspruch 1, **dadurch gekennzeichnet, dass** ihre Innenseite mit mindestens einer Stabilisierungsnoppe (16) in Berührung mit dem Stöpsel versehen ist.

3. Drahtkörbchenkapsel nach einem der Ansprüche 1 oder 2, **dadurch gekennzeichnet, dass** mindestens eine der Rillen (10, 11, 12) Dorne (13) zur Längsstabilisierung der Pratzenabschnitte (20, 21, 22) des Drahtkörbchens umfasst.

4. Drahtkörbchenkapsel nach Anspruch 3, die mit einem Drahtkörbchen zusammenwirkt, das mindestens einen zusammengedrehten Pratzenabschnitt (20) umfasst, **dadurch gekennzeichnet, dass** die Dorne (13) mindestens in der Rille (10), die den zusammengedrehten Pratzenabschnitt (20) aufnimmt, vorgesehen sind.

5. Drahtkörbchenkapsel nach einem der Ansprüche 1 bis 4, **dadurch gekennzeichnet, dass** die Außenseite der Kapsel (1), die mit dem Drahtkörbchen (2) versehen ist, außen im Wesentlichen glatt ist, wobei der Draht, der das Drahtkörbchen bildet, ebenfalls in den Rillen (10, 11, 12) aufgenommen ist.

6. Drahtkörbchenkapsel nach einem der Ansprüche 1 bis 5, **dadurch gekennzeichnet, dass** sie aus Homopolymer-Polypropylen hergestellt ist.

7. Drahtkörbchenkapsel nach Anspruch 6, **dadurch gekennzeichnet, dass** sie eine Kennzeichnung durch Amalgam-Plastikfolie aufweist.

8. Drahtkörbchenkapsel nach einem der Ansprüche 1 bis 5, **dadurch gekennzeichnet, dass** sie aus Kohlenstofffasern hergestellt ist.

9. Drahtkörbchenkapsel nach einem der Ansprüche 1 bis 5, **dadurch gekennzeichnet, dass** sie aus Glas, vorzugsweise aus Kristall, aus pflanzlichen Fasern, aus Keramik, aus Porzellan oder aus gedrehtem Holz hergestellt ist.

10. Drahtkörbchenkapsel nach einem der Ansprüche 1 bis 9, **dadurch gekennzeichnet, dass** sie außerdem mindestens eine Aufschrift (14) umfasst, die auf die Außenseite graviert oder geformt ist.

11. System zum Stöpseln für Flasche, die eine sprudelnde Flüssigkeit enthält, das Folgendes umfasst:
- einen Stöpsel, der vorzugsweise aus Kork besteht,
- eine Drahtkörbchenkapsel (1) nach einem der Ansprüche 1 bis 10, und
- ein "Y"-Drahtkörbchen (2), das mit der Kapsel (1) und dem Stöpsel zusammenwirkt, um die Flasche hermetisch zu schließen.

## Claims

1. Muselet cap intended to be inserted between a muselet (2) and a stopper intended to seal a neck of a bottle containing an effervescent liquid, said cap comprising three grooves (10, 11, 12) provided on a first face for each accommodating a portion of a muselet leg (20, 21, 22), said grooves meeting at the centre of the cap and forming a Y shape, **characterised in that** the cap (1) is rigid, not made of metal, that it is obtained by moulding and/or recyclable, and that it comprises on its inner face a protuberance (15) enhancing its rigidity and distributing the pressure forces from the stopper on the muselet through the cap.

2. Muselet cap according to claim 1, **characterised in that** its inner face comprises at least one stabilising tooth (16) in contact with the stopper.

3. Muselet cap according to any of claims 1 or 2, **characterised in that** at least one of the grooves (10, 11, 12) comprises pins (13) for longitudinally stabilising the leg portions (20, 21, 22) of said muselet.

4. Muselet cap according to claim 3, which cooperates with a muselet comprising at least one twisted leg portion (20), **characterised in that** the pins (13) are provided at least in the groove (10) which accommodates said twisted leg portion (20).

5. Muselet cap according to any of claims 1 to 4, **characterised in that** the outer face of the cap (1) comprising the muselet (2) is externally substantially smooth, the wire forming the muselet being completely accommodated in the grooves (10, 11, 12).

6. Muselet cap according to any of claims 1 to 5, **characterised in that** it is produced from homopolymer polypropylene.

7. Muselet cap according to claim 6, **characterised in that** it has a marking by amalgamated plastics film.

8. Muselet cap according to any of claims 1 to 5, **characterised in that** it is produced from carbon fibres.

9. Muselet cap according to any of claims 1 to 5, **characterised in that** it is produced from glass, preferably crystal, from plant fibres, from ceramic, from porcelain or from turned wood.

10. Muselet cap according to any of claims 1 to 9, **characterised in that** it further comprises at least one inscription (14) which is engraved or moulded on said outer face.

11. Stoppering system for a bottle containing an effervescent liquid, comprising:
- a stopper preferably made of cork,
- a muselet cap (1) according to any of claims 1 to 10, and
- a Y-shaped muselet (2) which cooperates with said cap (1) and the stopper in order to hermetically seal said bottle.
